# EUROPÄISCHE PATENTSCHRIFT

(11) **EP 1 420 897 B1**
(45) Veröffentlichungstag und Bekanntmachung des Hinweises auf die Patenterteilung: **09.02.2005**
(21) Anmeldenummer: 02796234.9
(22) Anmeldetag: 16.08.2002
(51) Int. Cl.: B21B 1/46, B21B 1/24

(54) **VERFAHREN ZUM HERSTELLEN VON METALLBAND, INSBESONDERE VON WARMGEWALZTEM STAHLBAND AUS STANGGEGOSSENEM VORBAND**
METHOD FOR PRODUCING A METAL STRIP, IN PARTICULAR FROM A HOT-ROLLED STEEL STRIP CONSISTING OF A CONTINUOUS CAST PRE-STRIP
PROCEDE POUR PRODUIRE UN FEUILLARD METALLIQUE, NOTAMMENT UN FEUILLARD EN ACIER LAMINE A CHAUD, A PARTIR D'UN PRE-FEUILLARD COULE EN CONTINU

(30) Priorität: 22.08.2001 DE 10141179
(43) Veröffentlichungstag der Anmeldung: 26.05.2004
(73) Patentinhaber: SMS Demag Aktiengesellschaft, 40237 Düsseldorf (DE)
(72) Erfinder: MÖLDERS, Peter, 47509 Rheurdt (DE)
(74) Vertreter: Valentin, Ekkehard
(86) Internationale Anmeldenummer: PCT/EP2002/009194
(87) Internationale Veröffentlichungsnummer: WO 2003/018222

(56) Entgegenhaltungen:
- WO-A-00/51755
- DE-A- 19 520 832
- US-A- 5 329 688

## Beschreibung

Die Erfindung betrifft ein Verfahren zum Herstellen von Metallband nach dem Oberbegrift von Anspruch 1, insbesondere von warmgewalztem Stahlband aus stranggegossenem Vorband in Walzlinien von Vorstraßen und Fertigstraßen, wobei der Gießstrang in der Vorstraße, die unmittelbar an einen Auslaufrollgang der Stranggießanlage angeschlossen ist, zu Vorband gewalzt und anschließend in einer Aufwickel-Coilbox gewickelt wird und Wärmeverluste des Coils gegenüber der Fertigwalz-Anstichtemperatur in einem Ausgleichsofen ausgeglichen werden (siehe z.B. DE-A 19520832).

Aus der DE 38 40 812 C2 ist eine ISP-Dünnbrammengieß- und Walzanlage bekannt, in der die gegossenen Dünnbrammen zunächst vorverformt werden, dann in einer Coilbox gewickelt und wieder abgewickelt werden, um dann in die in räumlicher Nähe befindliche Fertigstraße eingeführt zu werden.

Eine ähnliche Anlage ist aus der DE 196 17 856 C1 bekannt. Solche Anlagen dienen hauptsächlich der Platzeinsparung, dem Temperaturausgleich innerhalb des Vorbandes sowie der Trennung zwischen Gießgeschwindigkeit und Walzgeschwindigkeit.

Zur Zeit werden in Warmflachwalzwerken die Vorstraße und die Fertigstraße immer in räumlicher Nähe gebaut. Der Temperaturverlust in der Vorstraße beträgt ca. 150 K. Um die erforderlich Eintrittstemperatur in die Fertigstraße von ca. 1100 °C zu erreichen, müssen die abgeteilten Brammen in Hubbalkenöfen auf ca. 1250 °C aufgeheizt werden. Dabei ist ein hoher Aufwand an Energie erforderlich, da zum einen die Heizenergie auf die Brammen übergehen muss und zum anderen die Temperaturverluste im Ofen aufgefangen werden müssen.

Es bestehen andere Vorschläge, die Bramme möglichst warm in die Hubbalkenöfen einzuschleusen, um die Heizenergie zum Aufheizen der Bramme weitgehend gering zu halten. Dazu werden z.B. Warmhaltegruben, Rollgänge von der Stranggießvorrichtung bis unmittelbar an die Ofen oder bei CSP-Anlagen unmittelbar aus der Stranggießvorrichtung in den Durchlaufofen eingesetzt.

Das eingangs bezeichnete Verfahren ist aus der DE- 195 20 832 A 1 bekannt. Es handelt sich dort um ein Verfahren zum Herstellen von Stahlband mit Kaltwalzeigenschaften. Das Verfahren besteht aus zeitlich hintereinander folgenden Schritten :
a) aus einer Stahlschmelze wird durch Stranggießen ein Dünnbrammenstrang in einer Dicke von 30 - 100 mm (Erstarrungsdicke) hergestellt;
b) der gemäß Schritt a) hergestellte Dünnbrammenstrang wird entzundert;
c) der entzunderte Dünnbrammenstrang wird bei Temperaturen im Bereich 1150 - 900 °C durch Warmwalzen mit einer Dickenreduktion um mindestens 50% zu einem Zwischenband von maximal 20 mm Dicke verarbeitet, wobei
d) nach dem Warmwalzen ein beschleunigtes Abkühlen des Zwischenbandes erfolgt;
e) das gekühlte Zwischenband wird durch isothermisches Walzen bei 850 - 600 °C auf einer Fertigstraße mit mindestens drei Gerüsten zu Bändern von maximal 2 mm Dicke ausgewalzt;
f) abschließend wird das isotherm gewalzte Stahlband beschleunigt auf eine Temperatur von höchstens 100 °C abgekühlt und als Fertigband aufgecoilt.

Die Schritte d) und e) bedeuten einen hohen Energieverlust, der nur durch das Verfahren des isothermischen Walzens gerechtfertigt ist. Die Probleme der benötigten Hallenflächen können ebenfalls nicht gelöst werden.

Der Erfindung liegt demgegenüber die Aufgabe zugrunde, einen Wechsel von der Vorstraße in die Fertigstraße ohne großen Energieverlust zu vollziehen.

Die gestellte Aufgabe wird aufgrund der eingangs bezeichneten Gattung erfindungsgemäß dadurch gelöst, dass das in der Aufwickel-Coilbox gewickelte Vorband auf eine Temperatur von knapp über 1100 °C aufgeheizt wird, wobei das in der Aufwickel-Coilbox gewickelte Vorband aus dem Coil-Durchlauf-Ofen auf dem Coil-Transportweg automatisch oder mit Fahrzeugen zu einer räumlich getrennten Fertigstraße in eine Coil-Aufgabe transportiert wird. Der Vorteil ist eine Energieeinsparung durch die geringere Aufheiztemperatur. Die Energie wird reduziert, die sonst über bspw. einen Hubbalkenofen in die Brammen eingebracht werden müsste. Das Verfahren kann demnach auch bei räumlicher Trennung von Vorstraße und Fertigstraße ausgeübt werden. Die räumliche Trennung von Vorstraße und Fertigstraße besitzt dadurch nicht mehr die bisherige Bedeutung.

In der Zeichnung ist ein Ausführungsbeispiel der Gieß-Walz-Anlage zum Herstellen von Metallband, insbesondere von warmgewalztem Stahlband, dargestellt, als in einer Stranggießanlage 1 stranggegossenem Vorband, das in Walzlinien von Vorstraße 2 und Fertigstraße 3 weitergewalzt wird. Das Vorband wird in der Vorstraße 2 mit Vorgerüsten 2a und 2b unter Ausnutzung der Schmelzwärme gewalzt und anschließend in einer Coilbox 4 aufgewickelt. Das Coil wird auf dem Coil-Transportweg 5 automatisch oder mittels Fahrzeugen in eine Coil-Aufgabe 6 transportiert, die nicht nur in der Nahe sein kann, sondern auch in einiger Entfernung, und durchläuft einen Coil-Durchlaufofen 7. Es findet nur ein geringer Wärmeverlust des gewickelten Vorband-Coils während des Transports auf dem Coil-Transportweg 5 statt, weil im Vergleich zu Brammen eine geringe Oberfläche beim Abstrahlen von Wärme gegeben ist. Die im Ausführungsbeispiel zugrundegelegte größere Entfernung zwischen der Stranggießanlage 1 und der Fertigstraße 3 kann ohne größeren Energieverlust zurückgelegt werden und somit kann ein sog. Warmeinsatz des Vorbandes ermöglicht werden. Beim Nachwärmen des Coils im Coil-Durchlaufofen 6 ist aufgrund der zugrundegelegten Abmessungen, z.B. eine weitere Energieeinsparung vorteilhaft, da der Wärmeverlust der Vorstraße 2 nicht mehr berücksichtigt werden muss.

Sodann wird das Vorband in einer weiteren Abwickel-Coilbox 8 abgewickelt, in einer Schopfschere 9 geschopft und über eine Zunder-Wascheinrichtung 10 in die Fertigstraße 3 eingeführt und zu Fertigband in den Fertiggerüsten 11 bis 17 fertiggewalzt. Aufgrund der Aufteilung von Vor- und Fertigstraßen an unterschiedlichen Orten ergibt sich eine Flexibilität bei Planung und Ausführung der Anlagen, insbesondere bei beengten Platzverhältnissen.

### Bezugszeichenliste

- 1: Stranggießanlage
- 2: Vorstraße
- 2a: Vorgerüst
- 2b: Vorgerüst
- 3: Fertigstraße
- 4: Aufwickel-Coilbox
- 5: Coil-Transportweg
- 6: Coil-Aufgabe
- 7: Coil-Durchlaufofen
- 8: Abwickel-Coilbox
- 9: Schopfschere
- 10: Zunder-Wascheinrichtung
- 11: Fertigwalzgerüst
- 12: Fertigwalzgerüst
- 13: Fertigwalzgerüst
- 14: Fertigwalzgerüst
- 15: Fertigwalzgerüst
- 16: Fertigwalzgerüst
- 17: Fertigwalzgerüst

## Patentansprüche

1. Verfahren zum Herstellen von Metallband, insbesondere von warmgewalztem Stahlband aus stranggegossenem Vorband in Walzlinien von Vorstraßen (2) und Fertigstraßen (3), wobei der Gießstrang in der Vorstraße (2), die unmittelbar an einen Auslaufrollgang der Stranggießanlage (1) angeschlossen ist, zu Vorband gewalzt und anschließend in einer Aufwickel-Coilbox (4) gewickelt wird und Wärmeverluste des Coils gegenüber der Fertigwalz-Anstichtempe-ratur in einem Ausgleichsofen ausgeglichen werden,
**dadurch gekennzeichnet,**
**dass** das in der Aufwickel-Coilbox (4) gewickelte Vorband auf eine Temperatur von knapp über 1100 °C aufgeheizt wird, wobei das in der Aufwickel-Coilbox (4) gewickelte Vorband aus dem Coil- Durchlauf-Ofen (7) auf dem Coil-Transportweg (5) automatisch oder mit Fahrzeugen zu einer räumlich getrennten Fertigstraße (3) in eine Coil-Aufgabe (6) transportiert wird.

## Claims

1. Method of producing metal strip, particularly hot-rolled steel strip from continuously cast pre-strip in rolling lines of blooming trains (2) and finishing trains (3), wherein the cast strip is rolled to form pre-strip in the blooming train (2) which is directly connected with an outlet roller path of the continuous casting plant (1), and subsequently is wound in a winding-up coil box (4) and compensation is provided for heat losses of the coil relative to the finish-rolling pass temperature in a compensating oven, **characterised in that** the pre-strip wound in the winding-up coil box (4) is heated up to a temperature of barely above 1100° C, wherein the pre-strip wound in the winding-up coil box (4) is automatically transported from the coil continuous oven (7) to the coil transport path (5) or is transported by vehicles to a physically separate finishing train (3) in a coil delivery (6).

## Revendications

1. Procédé pour produire un feuillard métallique, notamment un feuillard en acier laminé à chaud, à partir d'un pré-feuillard coulé en continu en lignes de laminage de cages d'entrée (2) et de cages de finition (3), dans lequel la coulée en continu dans la cage d'entrée (2), laquelle est directement raccordée à un train de rouleaux de sortie de l'installation de coulée en continu (1), est laminée en pré-feuillard et ensuite enroulée dans une cage à bobine d'enroulement (4) et les pertes de chaleur de la bobine par rapport à une température d'écrasement du métal lors du laminage de finition sont égalisées dans un four d'égalisation,
**caractérisé en ce que**,
le pré-feuillard enroulé dans la cage à bobine d'enroulement (4) est chauffé à une température à peine supérieure à 1100 °C, dans lequel le pré-feuillard enroulé dans la cage à bobine d'enroulement (4) est transporté automatiquement à partir du four à passage de la bobine (7) sur le chemin de transport de la bobine (5) ou est transporté par des véhicules vers une cage de finition (3) séparée spatialement en une expédition de bobine (6).
